# EUROPÄISCHE PATENTANMELDUNG

(11) **EP 0 084 017 A1**
(43) Veröffentlichungstag der Anmeldung: **20.07.1983**
(21) Anmeldenummer: 83810001.4
(22) Anmeldetag: 03.01.1983
(51) Int. Cl.: E04G 17/06, E04G 21/18, E04G 17/14

(54) **Verfahren zum exakten Versetzen einer grossflächigen Wandschalung beim Betonieren einer Mauer**

(30) Priorität: 07.01.1982 CH 61/82
(71) Anmelder: Mägert Bautechnik AG, CH-3713 Reichenbach (CH)
(72) Erfinder: Mägert, Christof, CH-3713 Reichenbach (CH); Mägert, Gottfried, CH-3713 Reichenbach (CH)

(57) **Zusammenfassung**

Bei diesem Verfahren werden Halterungselemente (1) im Fundament, auf welchem die Mauer zu errichten ist, eingelassen. Durch ein Loch (2a) im freien, oberen Ende des Halterungselementes wird horizontal ein Querstab (4) hindurchgesteckt, dessen Enden mit Anschlagorganen (5a,5b) versehen sind. Der Abstand der Aussenfläche dieser Organe (5a,5b) wird gleich der Dicke der zu erstellenden Mauer gewählt. Mittels Richtschnur wird der Querstab horizontal verschoben, bis seine Anschlagflächen genau die Sollage der Aussenseiten der zu erstellenden Mauer einnehmen; in dieser Lage wird der Querstab (4) am Halterungselement fixiert. Hierauf werden die Wandschalungen (8a,8b) an die Anschläge herangeführt. Der grosse Vorteil dieses Verfahrens liegt darin, dass die Halterungselemente nicht präzise versetzt werden müssen, sondern nur die Querstäbe durch Verschieben genau ausgerichtet werden müssen.

## Beschreibung

Verfahren zum exakten Versetzen einer grossflächigen Wandschalung beim Betonieren einer Mauer.

Bei der Verwendung grossflächiger Wandschalungen zum Betonieren vertikaler Mauern, müssen Anschläge vorgesehen sein, welche die seitliche Lage einer Wandschalung und damit diejenige der Aussenwand der herzustellenden Mauer genau festlegen.

Bisher wurden diese Anschläge durch auf die Betondecke aufbetonierte Kanthölzer, eingelegte Sandsteine oder Dachlattenstücke, aufgegossene Krawatten oder auch auf die Decke aufgeschossene Distanzhalter aus Kunststoff gebildet. Das exakte Anbringen dieser Anschlagmittel für die Wandschalung ist arbeitsaufwendig und kostspielig und insbesondere bei der Anwendung von Sandsteinen und Krawatten besteht die Gefahr, dass sich zwischen ihnen und der vorher betonierten Decke Wassereinschlüsse bilden.

Die Erfindung, wie sie im Patentanspruch 1 gekennzeichnet ist, geht daher vom Gedanken aus, die Anschläge, welche die genaue Lage der Wandschalung bestimmen an Halterungselementen anzubringen, die fest in der Unterlage, auf welche die Mauer aufzusetzen ist, verankert sind. Die Anschläge werden dann seitlich verschiebbar an diesen Halterungselementen angebracht, mit Hilfe eines Richtelementes in die exakte lage eingestellt und hierauf fixiert. Es ist bei diesem Vorgehen daher nicht mehr notwendig die Halterungselemente genau anzubringen, weil die gegenüber den Halterungselementen verschiebbaren Anschläge sich leicht in die vorgegebene Sollage bringen lassen.

Nachfolgend wird das erfindungsgemässe Verfahren anhand eines Ausführungsbeispiels unter Zuhilfenahme der Zeichnung näher erläutert.

Figur 1 zeigt das als U- Profil ausgebildete Halterungselement 1 in drei zueinander senkrechten Ansichten. An beiden Enden weist es in den U-Schenkeln angebrachte Löcherpaare 2a,2b von unterschiedlichem Durchmesser auf.

Figur 2 zeigt den Querstab 4, dessen Durchmesser einem der genannten Löcherpaare angepasst ist und auf dessen Enden Schuhe 5a,5b aus Kunststoff aufgesteckt sind, deren relativ grossflächige Stirnseiten die Anschläge für die Wandschalung darstellen.

In Figur 3 ist die ganze Anordnung in montiertem Zustand zu sehen. Das U- Profil 1 ist in das Fundament 7, beispielsweise eine Betondecke eingesetzt. Dies erfolgt entweder dadurch, dass es in die noch weiche Betondecke eingeschlagen wird oder vor dem Betonieren an Armierungseisen befestigt wird. Durch das Löcherpaar am freien Ende des Profils 1 wird

dann der Querstab 4 hindurchgesteckt und an seinen Enden mit den Schuhen 5a,5b versehen. Der Abstand der beiden Anschlagflächen der Schuhe ist gleich der Dicke der zu erstellenden Mauer gewählt. Mit Hilfe der Richtschnur wird hierauf der Querstab 4 so verschoben, dass die Anschlagilächen der Schuhe genau in der Sollage der Mauer- Aussenflächen liegen. In dieser Lage des Querstabs wird nun ein Fixierstift 6 eingeschlagen(vgl. auch Grundriss von Fig. 1). Es ist zweckmässig, eine nach unten zulau₋ fende Kerbe 9 am Grund des U- Profils vorzusehen, durch welche der Stift 6 beim Einschlagen geführt wird. Schliesslich werden nun die beiden Wandschalungen 8a, 8b gegen die fixierten Anschläge zur Anlage gebracht.

Wie aus Fig.1 ersichtlich, kann im U- Profil auch noch ein Langloch-Paar lo angebracht sein. Dies ermöglicht die Verwendung der Anordnung auch beim Versetzen einer einhäutigen Schalung, z.B. gegenüber einer unregelmässig vorbetonierten Grubenwand. Es werden hiebei zwei Querstäbe übereinander durch das Langloch geführt, wobei die Anschlagfläche des einen Stabes wie oben beschrieben auf die genaue Sollage der Schalungswand eingerichtet wird, während der andere Stab so verschoben wird, bis er gegen die vorbetonierte Wand abgestützt ist. Beide Stäbe werden hierauf wieder mit einem Stift 6 fixiert.

## Patentansprüche

1. Verfahren zum exakten Versetzen einer grossflächigen Wandschalung beim Betonieren einer Mauer, dadurch gekennzeichnet, dass stabförmige Halterungselemente (1) im Fundament (7), etwa entlang der Mittellinie der zu errichtenden Mauer in vertikaler Lage verankert werden und am oberen Ende jedes Halterungselementes (1) ein Querstab (4) verschiebbar angeordnet wird und mittels eines Richtelementes jeder Querstab (4) horizontal so verschoben wird, dass sein als Anschlag dienendes Ende die seitliche Sollage der Schalung (8a) bestimmt, die Querstäbe (4) in den Halterungselementen (1) fixiert werden und hierauf die Schalungswände durch Anlegen an die genannten Anschläge in die richtige Lage gebracht werden.

2. Verfahren nach Patentanspruch 1, dadurch gekennzeichnet, dass als Halterungselemente U- Profilstäbe (1) verwendet werden, die an mindestens einem Ende mit einem Löcherpaar (2a,2b) in den U- Schenkeln versehen sind, durch welche die Querstäbe (4) gesteckt werden, wobei der Abstand zwischen den Anschlagflächen an beiden Enden des Querstabs (4) gleich der Dicke der zu erstellenden Mauer gewählt wird.

3. Verfahren nach Patentanspruch 2, dadurch gekennzeichnet, dass auf die beiden Enden der Querstäbe (4) Schuhe (5a,5b) aus Kunststoff aufgesteckt werden, welche grossflächige Anschlagflächen für die Wandschalungen darstellen.

4. Verfahren nach Patentanspruch 1, dadurch gekennzeichnet, dass die Halterungselemente (1) in den noch weichen Beton des Fundaments eingeschagen werden.

5. Verfahren nach Patentanspruch 1, dadurch gekennzeichnet, dass die Halterungselemente vor dem Betonieren des Fundamentes an Armierungseisen desselben fixiert werden.
